# EUROPÄISCHE PATENTSCHRIFT

(11) **EP 0 736 440 B1**
(45) Veröffentlichungstag und Bekanntmachung des Hinweises auf die Patenterteilung: **19.04.2000**
(21) Anmeldenummer: 96104383.3
(22) Anmeldetag: 20.03.1996
(51) Int. Cl.: B61G 7/08

(54) **Längenverstellbare Kupplungsstange**
Drawbar adjustable in length
Barre d'attelage réglable en longueur

(30) Priorität: 08.04.1995 DE 19513386
(43) Veröffentlichungstag der Anmeldung: 09.10.1996
(73) Patentinhaber: SCHARFENBERGKUPPLUNG GmbH & Co. KG, 38233 Salzgitter (DE)
(72) Erfinder: Behrens, Hans-Hermann, 38259 Salzgitter (DE); Rathner, Hubert, 38304 Wolfenbüttel (DE); Ksienzyk, Klaus, 38302 Wolfenbüttel (DE); Schillings, Dieter, 41472 Neuss (DE)

(56) Entgegenhaltungen:
- DE-B- 1 015 838
- DE-C- 4 445 182

## Beschreibung

Die Erfindung betrifft eine längenverstellbare Kupplungsstange für Mittelpufferkupplungen von Schienenfahrzeugen.

Bei bekannten Mittelpufferkupplungen überragt der Kupplungskopf das Fahrzeugprofil stirnseitig.

Der Einsatz von Mittelpufferkupplungen, deren Kupplungskopf und Kupplungsstange bei Nichtgebrauch hinter das stirnseitige Fahrzeugprofil verbringbar sind, kommen insbesondere für Schienenfahrzeuge in Betracht, die nicht auf eigenen Trassen verkehren, z. B. Straßenbahnfahrzeuge, um eine Gefährdung anderer Verkehrsteilnehmer durch den das Schienenfahrzeug stirnseitig überragenden Kupplungskopf zu vermeiden.

Aus der US-A- 4 049 129, der DE 32 13 697 A1 oder der DE 43 28 811 C1 sind Mittelpufferkupplungen bekannt, bei denen sich der Kupplungskopf bzw. der Kupplungskopf und ein Teil der Kupplungsstange in horizontaler Ebene innerhalb des stirnseitigen Umgrenzungsprofils verschwenken lassen.

In der verschwenkten Lage sind bei den vorgenannten Anordnungen, die in der Kupplungsstange oder an der Abstützung angeordneten Energieverzehrelemente nicht mehr funktionsbereit. Bei einem Stoß muß die Stoßenergie durch andere Baugruppen und Elemente aufgenommen werden.

Weiter sind längenverstellbare Kupplungen bekannt, die im entkuppelten Zustand unter den Fahrzeugkörper geschoben werden können.

Bei der DE-PS 914 980 ist eine Kupplungsstange mit Kupplungskopf relativ zum Wagenkasten ein- und ausschiebbar und in beiden Endstellungen verriegelbar. Um das Ein- und Ausschieben sowie das Verriegeln der Kupplungsstange leicht vernehmen zu können ist die Kupplungsstange am freien Ende mit einem durch sie hindurchgeführten Anschlagbolzen versehen und in einer Hülse verschiebbar, die zwei einander gegenüberliegende Längsschlitze zur Führung des Anschlagbolzens aufweist, welche an beiden Enden bajonettverschlußartig erweitert sind.

Bei den bekannten einschiebbaren Kupplungen gleitet die Kupplungsstange meist in einer Hülse, die zwischen Anlenkpunkt am Fahrzeug und Wagenende liegt. Die gesamte Länge der Kupplungsstange liegt also auch in eingefahrener Stellung zwischen Wagenende und Anlenkpunkt, so daß der Anlenkpunkt relativ weit vom Fahrzeugende gelegen ist. Da beim Durchfahren enger Kurven ein großer Schwenkbereich der Kupplungsstange vorgesehen werden muß, geht bei länger Kupplungsstange ein großer Raum am Wagenende für die Einbringung anderer Baugruppen verloren. Insbesondere bei Niederflurfahrzeugen steht der Einbauraum für ein derartig ausgebildete Verstelleinrichtung nicht zur Verfügung.

Der Erfindung liegt daher die Aufgabe zugrunde eine längenverstellbare Kupplungsstange zu schaffen, die wenig Einbautiefe beansprucht und auch in eingeschobener Stellung in die Kupplungsstange eingebaute Energieverzehrelemente funktionsbereit bereithält.

Diese Aufgabe wird erfindungsgemäß durch eine Ausbildung mit den kennzeichnenden Merkmalen des Patentanspruchs 1 gelöst.

Zweckmäßige Weiterbildungen der Erfindung sind in den Unteransprüchen angegeben.

In der Zeichnung ist ein Ausführungbeispiel der Erfindung schematisch dargestellt.

Es zeigt:
- Fig. 1: eine Seitenansicht einer erfindungemäßen Kupplungsstange in teilweise geschnittener Darstellung;
- Fig. 2: eine Draufsicht auf die Kupplungsstange nach Fig. 1;
- Fig. 3: eine Draufsicht auf die Kupplungsstange nach Fig. 2 in eingefahrener Stellung.

Die in den Figuren 1 bis 3 dargestellte Kupplungssstange weist einen Trägerkörper 1 mit vorderer Abstützung 2 und hinterer Abstützung 3 auf. Zwischen den Abstützungen 2, 3 ist ein längenverstellbarer Abschnitt angeordnet. Der längenverstellbare Abschnitt ist durch zwei sich gegenüberliegend angeordnete Scheren 4 und 5 gebildet.

Die vordere Schere 4 ist durch ein linkes Scherenelement 4b und ein rechtes Scherenelement 4a gebildet, wobei die Scherenelemente 4a und 4b in einer Ebene senkrecht zur Mittellängsachse der Kupplungsstange in gleicher Höhe an der vorderen Abstützung 2 mittels Gelenken 6 angelenkt sind.

Die hintere Schere 5 ist durch ein linkes Scherenelement 5b und ein rechtes Scherenelement 5a gebildet, wobei die Scherenelemente 5a und 5b in einer Ebene senkrecht zur Mittellängsachse der Kupplungsstange in gleicher Höhe an der hinteren Abstützung 3 mittels Gelenken 7 angelenkt sind.

Die Scherenelemente 4a, 4b der vorderen Schere 4 sind den Scherenelementen 5a, 5b der hinteren Schere 5 weitgehend spiegelsymmetrisch gegenüberliegend zugeordnet, wobei die einander gegenüber liegend angeordneten Scherenelemente 4a und 5a der Scheren 4 bzw. 5 und der Scherenelemente 4b und 5b der Scheren 4 bzw. 5 in ihrem vorderen Bereich jeweils mittels eines Gelenks 8 miteinander verbunden sind.

Die Gelenkachsen der Gelenke 6, 7 und 8 sind senkrecht ausgerichtet, so daß die Schwenkebene der Scheren 4 und 5 nach Anbau der Kupplungsstange an ein Schienenfahrzeug horizontal und parallel zur Ebene des Untergestelles des Schienenfahrzeuges ausgerichtet ist.

Den Scherenelementen 4a, 4b, 5a, 5b ist mindestens eine Verriegelungseinrichtung 9 zugeordnet. Durch die Verriegelungseinrichtung 9 wird ein Spreizen der Scheren 4, 5 bei Zugbelastung verhindert.

Die die gegenüberliegenden Scherenelemente 4a und 5a einerseits und 4b und 5b andererseits verbindenden Gelenke 8 sind in der ausgefahrenen Lage (überstreckte Lage) neben die durch ihre jeweilige Anlenkung an der vorderen Abstützung 2, im Gelenk 6, und der hinteren Abstützung 3, im Gelenk 7, gebildete Ebene in Richtung auf die Mittellängsachse der Kupplungsstange versetzt angeordnet. Durch diese Anordnung der Gelenke 6, 7, 8 sind die Scheren 4, 5 in der ausgefahrenen Lage in einer Übertotpunktlage bei Druckbelastung angeordnet.

In der überstreckten Lage (Übertotpunktlage) sind die Scherenelemente 4a, 4b der vorderen Schere an Anlageflächen 10 an der vorderen Abstützung 2 abgestützt, wodurch ein Einknicken der Schere 4 und der angelenkten Schere 5 verhindert wird.

Die Verriegelungseinrichtung 9 weist eine feste Verriegelungsklaue 9a auf, die an einem Scherenelement 4b einer Schere 4 angeordnet ist, und einen gegen die Kraft einer Feder 11 verschiebbaren oder verschwenkbaren Riegel 9b auf, der an einem auf der anderen Seite der Mittellängsebene der Kupplungsstange angeordneten Scherenelemente 5a einer Schere 5 angeordent ist und in Verschlußlage in die feste Verriegelungsklaue 9a einrastbar ist.

Weiterhin ist an der Kupplungsstange eine Betätigungseinrichtung 12 zum Verschwenken der Scheren 4, 5 angeordnet, die an der hinteren Schere 5 über Betätigungshebel 14 an den Scherenelementen 5a, 5b gelenkig angreift. Die Betätigungseinrichtung 12 ist als Betätigungsschlitten 12' mit Linearführung des Betätigungsschlittens 12' mittels Führungsstange 13 ausgebildet.

Die Betätigungseinrichtung 12 steht in Wirkverbindung mit einer Steuereinrichtung 15, die ihrerseits die Verrieglungseinrichtung 9 betätigt.

Die Steuereinrichtung 15 ist als Steuerschlitten 15' mit Linearführung ausgebildet und wird vorzugsweise mittels eines elektrischen Antriebs 16 angetrieben.

Als Antrieb 16 eignen sich ebenfalls pneumatische oder hydraulische Antriebe, die je nach Zweckmäßigkeit und zur Verfügung stehender Energiequelle ausgewählt werden.

Die Betätigungseinrichtung 12 wird zeitlich nach der Steuereinrichtung 15 angesteuert und betätigt, d. h., es erfolgt ein Leerhub des Steuerschlittens 15', der zunächst die Verriegelungseinrichtung 9 entriegelt und danach erst durch Anlage an den Betätigungschlitten 12' diesen mitverschiebt.

Die Steuereinrichtung 15 wird durch einen Hubspindelantrieb 17 angetrieben.

Die Scherenelemente 4a, 4b, 5a, 5b sind zweckmäßig aus U-Profilen gebildet.

An der vorderen Abstützung 2 ist zwischen längenverstellbarem Abschnitt der Kupplungsstange und dem Kupplungskopf (nicht dargestellt) eine Stoßverzehreinrichtung 18, z. B. eine regenerative Elastomerpatrone angeordent.

Die vorderen Scherenelemente 4a, 4b sind jeweils mittels Zugfedern 19, die einerseits am Gelenk 8 und andererseits an der vorderen Abstützung 2 angreifen, federbelastet gegen Spreizung verspannt.

Zum Einfahren der Kupplungsstange wird über den Antrieb 16 die Hubspindel 17 angetrieben. Die Hubspindel 17 treibt den Steuerschlitten 15' an und verschiebt diesen in Richtung auf die hintere Abstützung 3. Der Steuerschlitten 15' verschwenkt dabei den Riegel 9b gegen die Kraft der Feder 11 und bringt ihn außer Eingriff zur Verriegelungsklaue 9a. Nach der vollständigen Entriegelung kommt der Steuerschlitten 15' auf seinem Weg in Richtung auf die hintere Abstützung 3 am Betätigungsschlitten 12' zur Anlage und verschiebt diesen auf der Führungsstange 13 in Richtung auf die hintere Abstützung 3. Die am Betätigungsschlitten 12' angelenkten Betätigungshebel 14 üben auf die Scherenelemente 5a, 5b eine Druckkraft im Sinne einer Spreizung der Schere 5 aus. Durch die Spreizung der Schere 5 erfolgt über die Anbindung an die Schere 4 über die Gelenke 8 auch eine Spreizung der Schere 4 gegen die Kraft der Federn 19, wobei eine Längenverstellung der Kupplungsstange im Sinne einer Verkürzung erfolgt.

Die Abmessung der Elemente der Kupplungsstange, insbesondere der Scherenelemente 4a, 4b, 5a, 5b sind so ausgelegt, daß in der eingefahrenen Lage der Kupplungskopf hinter das stirnseitige Fahrzeugprofil verbracht ist. Der Durchbruch in der stirnseitigen Verkleidung im Kupplungsbereich des Fahrzeuges kann danach mittels einer geeigneten Schürze oder einem Verkleidungsteil abgedeckt werden, wobei einsetzbare, einschwenkbare oder verschiebbare Verkleidungsteile, die am Fahrzeug im Regelfall stationär angeordnet sind, bekannt sind.

Auch in der eingefahrenen Lage bleiben die Stoßverzehreinrichtung 18 und ggf. weitere Stoßverzehreinrichtungen der untergestellseitigen Anlenkung voll wirksam zwischen Kupplungskopf und hinterer Abstützung 3 in die Kupplungsstange eingebunden.

Zum Ausfahren der Kupplungsstange wird über den Antrieb 16 der Hubspindel 17 gegenläufig angetrieben. Der Hubspindelantrieb 16 treibt den Steuerschlitten 15' an und verschiebt diesen in Richtung auf die vordere Abstützung 2. Nach einem Leerhub kommt der Steuerschlitten 15' auf seinem Weg in Richtung auf die vordere Abstützung 2 am Betätigungschlitten 12' zur Anlage und verschiebt diesen in gleicher Richtung. Die am Betätigungsschlitten 12' angelenkten Betätigungshebel 14 üben auf die Scherenelemente 5a, 5b eine Zugkraft im Sinne eines Schießens der Scheren 5 aus. Die Schere 4 wird wie beim Vorgang des Einfahrens der Kupplungsstange mitverschwenkt. Bei Erreichen der überstreckten Lage (ausgefahrene Stellung) dreht der bewegliche Riegel 9b gegen die Kraft der Feder 11 hinter die feste Verriegelungsklaue 9a und sichert die Kupplungsstange gegen Spreizen der Scheren 4,5 bei Zugbelastung.

### Bezugsziffern

- 1: Trägerkörper
- 2: vordere Abstützung
- 3: hintere Abstützung
- 4: Schere vordere
- 5: Schere hintere
- 4a: rechtes Scherenelement der Schere 4
- 4b: linkes Scherenelement der Schere 4
- 5a: rechtes Scherenelement der Schere 5
- 5b: linkes Scherenelement der Schere 5
- 6: Gelenk
- 7: Gelenk
- 8: Gelenk
- 9: Verriegelungseinrichtung
- 9a: Verriegelungsklaue
- 9b: Riegel
- 10: Anlagefläche
- 11: Feder
- 12: Betätigungseinrichtung
- 12': Betätigungsschlitten
- 13: Führungsstange
- 14: Betätigungshebel
- 15: Steuereinrichtung
- 15': Steuerschlitten
- 16: Antrieb
- 17: Hubspindelantrieb
- 18: Stoßverzehreinrichtung
- 19: Zugfeder

## Patentansprüche

1. Längenverstellbare Kupplungsstange für Schienenfahrzeuge für Mittelpufferkupplungen von Schienenfahrzeugen, **dadurch gekennzeichnet**, daß die Kupplungsstange einen längenverstellbaren Abschnitt aufweist, der durch vier gelenkig an einem Trägerkörper (1) befestigte Scherenelemente (4a, 4b, 5a, 5b) gebildet ist, wobei zwei Scherenelemente (4a, 4b) eine vordere Schere (4) und zwei Scherenelemente (5a, 5b) eine hintere Schere (5) bilden, wobei den Scherenelementen (4a, 4b) der vorderen Schere (4) die beiden Scherenelemente (5a, 5b) der hinteren Schere (5) weitgehend spiegelsymmetrisch gegenüberliegend zugeordnet sind und wobei die einander gegenüberliegend angeordneten Scherenelemente (4a, 5a bzw. 4b, 5b) jeder Schere (4, 5) in ihrem vorderen Bereich jeweils mittels eines Gelenks (8) miteinander verbunden sind.

2. Längenverstellbare Kupplungsstange nach Anspruch 1, **dadurch gekennzeichnet**, daß Schwenkebene der Scheren (4,5) in horizontaler Ebene parallel zur Ebene des Untergestells des Schienenfahrzeuges ausgerichtet ist.

3. Längenverstellbare Kupplungsstange nach Anspruch 1 oder 2, **dadurch gekennzeichnet**, daß den Scherenelementen (4a, 4b, 5a, 5b) mindestens eine Verriegeleinrichtung (9) zugeordnet ist.

4. Längenverstellbare Kupplungsstange nach mindestens einem der Ansprüche 1 bis 3, **dadurch gekennzeichnet**, daß die die gegenüberliegenden Scherenelemente (4a, 5a bzw. 4b, 5b) verbindenden Gelenke (8) in der ausgefahrenen Lage (überstreckten Lage) der Scheren (4, 5) neben der durch ihre jeweilige Anlenkung am Trägerkörper (1) gebildete Ebene in Richtung auf die Mittellängsachse der Kupplungsstange versetzt angeordnet sind, derart, daß die Scheren (4, 5) in ausgefahrener Lage in einer Übertotpunktlage angeordnet sind.

5. Längenverstellbare Kupplungsstange nach mindestens einem der Ansprüche 1 bis 4, **dadurch gekennzeichnet**, daß die Scherenelemente (4a, 4b) der vorderen Schere (4) in der gestreckten Lage (Übertotpunktlage) an Anlageflächen (10) an der vorderen Abstützung (2) abgestützt sind.

6. Längenverstellbare Kupplungsstange nach mindestens einem der Ansprüche 1 bis 5, **dadurch gekennzeichnet**, daß die Verriegelungseinrichtung (9) eine feste Verriegelungsklaue (9a) aufweist, die an einem Scherenelement (4b) einer Schere (4) angeordnet ist, und einen verschiebbaren oder schwenkbaren Riegel (9b) aufweist, der an einem auf der anderen Seite der Mittellängsebene der Kupplungsstange angeordneten Scherenelement (5a) einer Schere (5) angeordnet ist.

7. Längenverstellbare Kupplungsstange nach mindestens einem der Ansprüche 1 bis 6, **dadurch gekennzeichnet**, daß an der Kupplungsstange eine Betätigungseinrichtung (12) zum Verschwenken der Scheren (4, 5) angeordnet ist, die an der hinteren Schere (5) über Betätigungshebel (14) angreift.

8. Längenverstellbare Kupplungsstange nach Anspruch 7, **dadurch gekennzeichnet**, daß die Betätigungseinrichtung (12) als Betätigungsschlitten (12) mit Linearführung ausgebildet ist.

9. Längenverstellbare Kupplungsstange nach Anspruch 7 oder 8, **dadurch gekennzeichnet**, daß die Betätigungseinrichtung (12) von einer Steuereinrichtung (15) angesteuert wird, die auch die Verriegelungseinrichtung (9) betätigt.

10. Längenverstellbare Kupplungsstange nach Anspruch 9, **dadurch gekennzeichnet**, daß die Steuereinrichtung (15) als Steuerschlitten(15') mit Linearführung ausgebildet ist.

11. Längenverstellbare Kupplungsstange nach Anspruch 9 oder 10, **dadurch gekennzeichnet**, daß der Steuereinrichtung (15) ein elektrischer, pneumatischer oder hydraulischer Antrieb (16) zugeordnet ist.

12. Längenverstellbare Kupplungsstange nach mindestens einem der Ansprüche 9 bis 11, **dadurch gekennzeichnet**, daß die Steuereinrichtung (15) mittels Hubspindelantrieb (17) angetrieben ist.

13. Längenverstellbare Kupplungsstange nach mindestens einem der Ansprüche 1 bis 12, **dadurch gekennzeichnet**, daß die Betätigungseinrichtung (12) zeitlich nach der Steuereinrichtung (15) angesteuert wird.

14. Längenverstellbare Kupplungsstange nach mindestens einem der Ansprüche 1 bis 13, **dadurch gekennzeichnet**, daß die Scherenelemente(4a, 4b, 5a, 5b) aus U-Profilen gebildet sind.

15. Längenverstellbare Kupplungsstange nach mindestens einem der Ansprüche 1 bis 14, **dadurch gekennzeichnet**, daß zwischen Kupplungskopf und dem längenverstellbaren Abschnitt der Kupplungsstange eine Stoßverzehreinrichtung (18) angeordnet ist.

## Claims

1. Longitudinally adjustable coupling bar for rail vehicles for central buffer couplings of rail vehicles, characterised in that the coupling bar exhibits a longitudinally adjustable portion which is formed by four scissor elements (4a, 4b, 5a, 5b) secured pivotably to a carrier body (1), whereby two scissor elements (4a, 4b) form a front scissor assembly (4) and two scissor elements (5a, 5b) form a rear scissor assembly (5), whereby the two scissor elements (5a, 5b) of the rear scissor assembly (5) disposed largely in mirror symmetry opposite are associated with the scissor elements (4a, 4b) of the front scissor assembly (4) and whereby the scissor elements (4a, 5a and 4b, 5b) of each scissor assembly (4, 5) disposed opposite one another are connected to one another in their front area in each case by means of a joint (8).

2. Longitudinally adjustable coupling bar according to claim 1, characterised in that the swivelling plane of the scissor assemblies (4, 5) is aligned in the horizontal plane parallel to the plane of the sub frame of the rail vehicle.

3. Longitudinally adjustable coupling bar according to claim 1 or 2, characterised in that at least one locking device (9) is associated with the scissor elements (4a, 4b, 5a, 5b).

4. Longitudinally adjustable coupling bar according to at least one of claims 1 to 3, characterised in that in the extended position (stretched position) of the scissor assemblies (4, 5) the joints (8) connecting the scissor elements (4a, 5a and 4b, 5b) lying opposite one another are disposed offset in the direction of the median longitudinal axis of the coupling bar in the vicinity of the plane formed by their respective articulation on the carrier body (1) such that in the extended position the scissor assemblies (4, 5) are disposed in a position beyond dead centre.

5. Longitudinally adjustable coupling bar according to at least one of claims 1 to 4, characterised in that in the extended position (position beyond dead centre) the scissor elements (4a, 4b) of the front scissor assembly (4) are supported on supporting surfaces (10) on the front support (2).

6. Longitudinally adjustable coupling bar according to at least one of claims 1 to 5, characterised in that the locking device (9) exhibits a fixed locking claw (9a) which is disposed on a scissor element (4b) of a scissor assembly (4), and exhibits a displaceable or pivotable bolt (9b) which is disposed on a scissor element (5a) of a scissor assembly (5) disposed on the other side of the median longitudinal plane of the coupling bar.

7. Longitudinally adjustable coupling bar according to at least one of claims 1 to 6, characterised in that an operating device (12) for pivoting the scissor assemblies (4, 5) is disposed on the coupling bar, which operating device acts on the rear scissor assembly (5) through operating levers (14).

8. Longitudinally adjustable coupling bar according to claim 7, characterised in that the operating device (12) is embodied as an operating slide (12) with linear guidance.

9. Longitudinally adjustable coupling bar according-to claim 7 or 8, characterised in that the operating device (12) is actuated by a control device (15) which also operates the locking device (9).

10. Longitudinally adjustable coupling bar according to claim 9, characterised in that the control device (15) is embodied as a control slide (15') with linear guidance.

11. Longitudinally adjustable coupling bar according to claim 9 or 10, characterised in that an electrical, pneumatic or hydraulic drive (16) is associated with the control device (15).

12. Longitudinally adjustable coupling bar according to at least one of claims 9 to 11, characterised in that the control device (15) is driven by means of a threaded spindle drive (17).

13. Longitudinally adjustable coupling bar according to at least one of claims 1 to 12, characterised in that the operating device (12) is actuated chronologically after the control device (15).

14. Longitudinally adjustable coupling bar according to at least one of claims 1 to 13, characterised in that the scissor elements (4a, 4b, 5a, 5b) are formed of U-profile sections.

15. Longitudinally adjustable coupling bar according to at least one of claims 1 to 14, characterised in that an impact-absorbing device (18) is disposed between the coupling head and the longitudinally adjustable portion of the coupling bar.

## Revendications

1. Barre d'attelage réglable en longueur pour des attelages à tampon central de véhicules ferroviaires, caractérisée en ce qu'elle comporte une section réglable en longueur qui est formée par quatre éléments articulés (4a, 4b, 5a, 5b) fixés de manière articulée à un corps de support (1), étant précisé que deux éléments (4a, 4b) forment un ensemble articulé avant (4) tandis que deux éléments (5a, 5b) forment un ensemble articulé arrière (5), que les éléments (4a, 4b) de l'ensemble articulé avant (4) et les deux éléments (5a, 5b) de l'ensemble articulé arrière (5) sont globalement symétriques et inversés, et que les éléments (4a, 5a et 4b, 5b), disposés face à face, des ensembles articulés (4, 5) sont reliés entre eux à l'aide d'une articulation (8) dans leur zone avant.

2. Barre d'attelage réglable en longueur selon la revendication 1, caractérisée en ce que le plan de pivotement des ensembles articulés (4, 5) est situé dans un plan horizontal, parallèlement au plan du châssis du véhicule ferroviaire.

3. Barre d'attelage réglable en longueur selon la revendication 1 ou 2, caractérisée en ce qu'au moins un dispositif de verrouillage (9) est associé aux éléments articulés (4a, 4b, 5a, 5b).

4. Barre d'attelage réglable en longueur selon l'une au moins des revendications 1 à 3, caractérisée en ce que dans la position déployée (position allongée) des ensembles articulés (4, 5), les articulations (8) qui relient les éléments articulés opposés (4a, 5a et 4b, 5b) sont disposées près du plan défini par les articulations respectives desdits éléments au corps de support (1) en étant décalées vers l'axe médian longitudinal de la barre d'attelage, de telle sorte que les ensembles articulés (4, 5), en position déployée, se trouvent dans une position située au-delà du point mort.

5. Barre d'attelage réglable en longueur selon l'une au moins des revendications 1 à 4, caractérisée en ce que les éléments (4a, 4b) de l'ensemble articulé avant (4), dans la position allongée (position située au-delà du point mort), sont en appui sur l'appui avant (2) au niveau de surfaces de butée (10).

6. Barre d'attelage réglable en longueur selon l'une au moins des revendications 1 à 5, caractérisée en ce que le dispositif de verrouillage (9) comporte une mâchoire de verrouillage fixe (9a) qui est disposée sur un élément (4b) d'un ensemble articulé (4), et un verrou (9b) coulissant ou pivotant qui est disposé sur un élément (5a) d'un ensemble articulé (5) situé de l'autre côté du plan médian longitudinal de la barre d'attelage.

7. Barre d'attelage réglable en longueur selon l'une au moins des revendications 1 à 6, caractérisée en ce qu'il est prévu sur ladite barre d'attelage un dispositif d'actionnement (12) pour faire pivoter les ensembles articulés (4, 5), qui agit sur l'ensemble articulé (5) par l'intermédiaire de leviers d'actionnement (14).

8. Barre d'attelage réglable en longueur selon la revendication 7, caractérisée en ce que le dispositif d'actionnement (12) est conçu comme un coulisseau d'actionnement (12') à guidage linéaire.

9. Barre d'attelage réglable en longueur selon la revendication 7 ou 8, caractérisée en ce que le dispositif d'actionnement (12) est commandé par un dispositif de commande (15) qui actionne aussi le dispositif de verrouillage (9).

10. Barre d'attelage réglable en longueur selon la revendication 9, caractérisée en ce que le dispositif de commande (15) est conçu comme un coulisseau de commande (15') à guidage linéaire.

11. Barre d'attelage réglable en longueur selon la revendication 9 ou 10, caractérisée en ce qu'un entraînement électrique, pneumatique ou hydraulique (16) est associé au dispositif de commande (15).

12. Barre d'attelage réglable en longueur selon l'une au moins des revendications 9 à 11, caractérisée en ce que le dispositif de commande (15) est entraîné à l'aide d'un entraînement à tige de déplacement (17).

13. Barre d'attelage réglable en longueur selon l'une au moins des revendications 1 à 12, caractérisée en ce que le dispositif d'actionnement (12) est commandé après le dispositif de commande (15), dans le temps.

14. Barre d'attelage réglable en longueur selon l'une au moins des revendications 1 à 13, caractérisée en ce que les éléments articulés (4a, 4b, 5a, 5b) sont formés par des profilés en U.

15. Barre d'attelage réglable en longueur selon l'une au moins des revendications 1 à 14, caractérisée en ce qu'un dispositif d'absorption des chocs (18) est disposé entre la tête d'attelage et la section réglable en longueur de la barre d'attelage.
